# EUROPÄISCHE PATENTSCHRIFT

(11) **EP 0 338 274 B1**
(45) Veröffentlichungstag und Bekanntmachung des Hinweises auf die Patenterteilung: **31.08.1994**
(21) Anmeldenummer: 89105072.6
(22) Anmeldetag: 21.03.1989
(51) Int. Cl.: G08B 25/00

(54) **Datenübertragungssystem für eine kabellose Gefahrenmeldeanlage**
Data transmission system for a wireless danger signal arrangement
Système de transmission de données pour un arrangement sans fil signalant les risques

(30) Priorität: 19.04.1988 DE 3813075
(43) Veröffentlichungstag der Anmeldung: 25.10.1989
(73) Patentinhaber: SIEMENS AKTIENGESELLSCHAFT, 80333 München (DE)
(72) Erfinder: Von Pieverling, Klaus, Dr.-Ing., D-8190 Wolfratshausen (DE); Ritter, Gerhard, Dipl.-Ing., D-8911 Thaining (DE)

(56) Entgegenhaltungen:
- FR-A- 2 266 985
- T.N. NACHRICHTEN, Nr. 90, September 1986, Seiten 24-29, Frankfurt au Main, DE;U. OPPELT: "Das Meldesystem MZ 1000"
- ELEKTRONIK, Band 32, Nr. 20, 7. Oktober 1983, Seiten 100-104, München, DE; R.KÜNZEL: "Datenübertragung über das 220-V-Netz"
- IDEM

## Beschreibung

### Datenübertragungssystem für eine kabellose Gefahrenmeldeanlage.

Die Erfindung bezieht sich auf ein Datenübertragungssystem für eine kabellose Gefahrenmeldeanlage gemäß dem Oberbegriff des Anspruchs 1.

Gefahrenmeldeanlagen und Übertragungseinrichtungen über Netzleitungen sind an sich bekannt. In der deutschen Patentanmeldung P 37 39 042.2 vom 17.11.87 wurde bereits ein kabelloses Gefahrenmeldesystem mit mindestens einer Raumzentrale, die über vorhandene Netzleitungen mit einer Gebäudezentrale verbunden ist, vorgeschlagen. Dazu ist für die Datenübertragung zwischen den jeweiligen Raumzentralen und der Gebäudezentrale eine jeweilige Netzübertragungseinrichtung erforderlich, die dort jedoch nicht beschrieben ist.

In dem Artikel von Oppelt "Das Meldesystem MZ 1000, TN-Nachrichten (1986) No.90" ist eine Gefahren-Meldesystem beschrieben, bei dem ebenfalls die Daten- bzw. Nachrichtenübertragung auf dem Lichtnetz erfolgt. Dort ist bereits eine pulslagencodierte, geträgerte Impulsübertragung im Zeitmultiplexbetrieb vorgeschlagen. Über die Netzübertragungseinrichtung ist jedoch nichts weiter geoffenbart.

Für den Intrusionsschutz ist für die Signalübertragung binärer Gefahrenmeldedaten von den Sensoren bzw. Gefahrenmeldern zur Alarmzentrale eine hohe Störsicherheit und Sabotagesicherheit erforderlich. Um den hohen Installationsaufwand für die Errichtung einer Gefahrenmeldeanlage zu vermeiden, werden die Daten zwischen der Raumzentrale und der Gebäudezentrale über ein bestehendes Lichtnetz übertragen. Dies erfordert hohe Anforderungen an ein derartiges Datenübertragungssystem im Hinblick auf eine sichere und zuverlässige Übertragung der Gefahrenmeldedaten.

Es ist daher Aufgabe der Erfindung, für eine eingangs beschriebene Gefahrenmeldeanlage ein Datenübertragungssystem zu schaffen, welches eine hohe Ausfallsicherheit und Störsicherheit aufweist.

Diese Aufgabe wird erfindungsgemäß mit den Merkmalen des Anspruchs 1 gelöst.

Es wird das bereits in den jeweiligen Zentralen vorhandene Mikroprozessorsystem für die Verarbeitung der binären Gefahrenmeldedaten für die Übertragung über das Lichtnetz mit einem trägerfrequenten Übertragungssystem mit Phasen-Modulation mit verwendet. Dabei wird die einstellbare Trägerfrequenz vom Mikroprozessor-Quarz abgeleitet und die Übertragung erfolgt im Zeitmultiplexbetrieb in selektiv wählbaren Frequenzkanälen. Ferner wird die Signalauswertung im jeweiligen Mikroprozessorsystem durchgeführt. Es ist also kein jeweiliger eigener Mikroprozessor für die Netzübertragungseinrichtung erforderlich, weil der bereits vorhandene Mikroprozessor in den Raumzentralen und der Gebäude-AlarmZentrale für die eigentliche Datenübertragung, d.h.Senden und Empfangen über das Lichtnetz, herangezogen wird. Dabei erfolgt die Signalauswertung im vorhandenen Mikroprozessor. Zudem wird der ebenfalls vorhandene Mikroprozessor-Quarz für die Ableitung der einstellbaren Trägerfrequenz mitgenutzt.

Für das erfindungsgemäße Datenübertragungssystem ist die Netzübertragungseinrichtung u.a. mit folgenden Komponenten versehen:
- Ein Frequenzsynthesizer, der von einem Phased-Looked-Loop-System oder einem Frequenzteiler gebildet sowie von einem Quarzgenerator synchronisiert ist, wird die erzeugte Trägerfrequenz einem Phasenmodulator und einem Phasensplitter zuführen;
- der Phasenmodulator moduliert die Sendedaten in der Phase und Amplitude, welche von den zu übertragenden Sendedaten abgeleitet sind;
- ein Sender verstärkt die vom Modulator modulierten Sendedaten und gibt sie über eine Netzankoppelung, die den Trägerfrequenzbereich von der Netzfrequenz trennt, auf das Lichtnetz;
- ein Empfänger mit zumindest zwei Phasendetektoren und einem nachgeschaltetem Filter sowie einem A/D-Wandler führt die Daten dem Mikroprozessorsystem zu, wobei die Phasen detektoren jeweils von den modulierten Empfangsdaten und vom Phasensplitter mit Δφ1 - φ2 beaufschlagt sind,
- wobei beim Eintreten von Übertragungsstörungen eine automatische Frequenz-Störanalyse durch das Mikroprozessorsystem durchgeführt wird und aufgrund dieser Analyse ein automatischer Wechsel auf den optimalen Frequenz Kanal erfolgt.

An einem Ausführungsbeispiel wird anhand der Zeichnung im folgenden die Erfindung erläutert.

Dabei zeigen
Fig. 1 ein Blockschaltbild einer kabellosen Gefahrenmeldeanlage,
Fig. 2 ein Blockschaltbild einer Netzübertragungseinrichtung (Sender/Empfänger) mit bereits vorhandenem Mikroprozessor und
Fig. 3 ein Schaltbeispiel eines Phasenmodulators mit nachgeschalteter Senderstufe.

In Fig. 1 ist schematisch eine kabellose Gefahrenmeldeanlage mit einer Vielzahl (z.B. i = 16) von Raumzentralen RZ1 bis RZi mit jeweils zugehörigen Infrarotsendern IRSn (z.B. n = 8 pro Raumzentrale RZ) und zugehörigen Gefahrenmeldern GM und mit einer Gebäude-Alarm-Zentrale GZ gezeigt. Die Gefahrenmelder GM sind über den zugehörigen Infrarotsender IRSn mit der Raumzentrale RZi, die entsprechend zugeordnete Infrarotempfänger IRIn aufweist, verbunden. Diese Infrarotübertragungseinrichtung innerhalb eines zu überwachenden Raumes ist in der oben bereits genannten deutschen Patentanmeldung P 37 39 042 beschrieben. Die in der Raumzentrale RZi empfangenen und mit dem dortigen Mikroprozessorsystem MP verarbeiteten und aufbereiteten Daten werden über eine Netzübertragungseinrichtung NUE über das vorhandene Licht-Leitungsnetz NL zur Gebäudezentrale GZ übertragen. Diese weist neben einem Mikroprozessorsystem MP und weiteren, hier nicht näher dargestellten Einrichtungen für die Alarmbearbeitung, Alarmausgabe AL und Störungsanzeige ST ebenfalls eine Netzübertragungseinrichtung NUE auf.

Erfindungsgemäß erfolgt die Datenübertragung mittels der Netzübertragungseinrichtung NUE unter Mitausnützung des Mikroprozessorsystems MP der jeweiligen Zentrale. Die dafür vorgesehene Netzübertragungseinrichtung NUE ist mit dem vorhandenen Mikroprozessorsystem MP und der Ankopplung NKE an das Licht-Leitungsnetz NL in der Fig. 2 im Blockschaltbild dargestellt.

Gemäß der Fig. 2 weist die Netzübertragungseinrichtung NUE u.a. einen vom Mikroprozessorsystem MP mit einem Frequenzteiler FT beaufschlagten Frequenzsynthesizer FS auf, der mit der ausgewählten Trägerfrequenz PF, z.B. 100 kHz, den Phasenmodulator PM und über einen Phasensplitter PSP zwei Phasendetektoren PT1 und PT2 ansteuert. An den einen Phasendetektor PT1 gelangt die vorzugsweise um 90° phasenverschobene Trägerfrequenz PF gegenüber dem anderen Phasendetektor PT2, der die Trägerfrequenz TF mit der Nullphase erhält. In einem derartigen Übertragungssystem können auch drei Kanäle mit vorzugsweise 0°/120°/240°-Phase vorgesehen werden. Die zu sendenden Daten SD gelangen in einer codierten Form an den Phasenmodulator PM, von dem die modulierten Sendedaten SDm zu einer Sendestufe SEN laufen und von der sie über die Netzankopplungseinrichtung NKE auf das Licht-Leitungsnetz NL gegeben werden. Der Frequenzteiler FT teilt die Prozessor-Taktfrequenz, beispielsweise 12 MHz, entsprechend einem gewünschten Teilungsverhältnis von hier beispielsweise 120 : 1 auf die 100 kHz-Trägerfrequenz herunter. Die Gefahrenmeldedaten GMD, die von den einzelnen Infrarotempfängern ankommen, werden im Mikroprozessorsystem MP verarbeitet und aufbereitet, was hier jedoch nicht weiter erläutert werden muß.

Die über das Lichtnetz NL übertragenen Empfangsdaten EDm gelangen über die Netzankopplungseinrichtung NKE an den Empfänger EMP. Der Empfänger weist die beiden Phasendetektoren PT1 und PT2 auf, an denen auch die Trägerfrequenz TF mit 0°- und 90°-Phase ansteht. Von den Phasendetektoren werden die Empfangsdaten nach den Komponenten X und Y, also EDX und EDY, über jeweilige Filter F, vorzugsweise Tiefpässe, und A/D-Wandler an das Mikroprozessorsystem MP gegeben. Die hierfür vorgesehenen Analog-Digital-Wandler sind in dem Mikroprozessorsystem MP integriert. Aus den beiden Quadraturkomponenten, den demodulierten Empfangsdaten EDX und EDY, wird im Mikroprozessorsystem MP der Winkel berechnet, der dem Dateninhalt entspricht.

Bei diesem Datenübertragungssystem ist es möglich, in der Gebäude-Alarm-Zentrale durch kurzen Testbetrieb, der regelmäßig für alle vorgesehenen Übertragungskanäle, z.B. 20, durchgeführt wird, das Signal-Rausch-Verhältnis des Systems zu ermitteln und in Abhängigkeit vom optimalen Verhältnis einen betreffenden Kanal auszuwählen. Eine solche Frequenz-Kanaloptimierung ist nicht nur vor Inbetriebnahme des Übertragungssystems möglich, sondern auch während des Betriebes, so daß dieses Übertragungssystem immer selbsttätig den optimalen Kanal auswählen kann. Es ist damit auch möglich, in einem Gebäudekomplex mehrere Übertragungskanäle gleichzeitig auf verschiedenen Kanälen zu betreiben.

In Fig. 3 ist ein Schaltbeispiel des Phasenmodulators PM und der schaltbaren Senderstufe SEN gezeigt. Der Phasenmodulator PM besteht aus einem Exclusiv-Oder-Gatter EXOR, dem die Trägerfrequenz TF, z.B. 100 kHz, zugeführt wird. Dem zweiten Eingang des Exclusiv-Oders werden die binären Sendedaten SD zugeführt, so daß das Exclusiv-Oder-Gatter am Ausgang eine Phasendrehung von 90° oder 180°, d.h. den modulierten Träger, erzeugt. Die Senderstufe SEN weist einen Feldeffekttransistor FTR auf, der über ein UND-Gatter AND direkt angesteuert wird. Der zweite Eingang des UND-Gatters AND ist mit einem Ein/Ausschaltbefehl E/A vom Mikroprozessorsystem MP beaufschlagt. Der Ausgang der Senderstufe SEN führt auf ein nachgeschaltetes Filter FF, welches die Oberwellen, die vom rechteckigen Träger erzeugt werden, bedämpft. Das Filter FF, das hier nicht mehr beschrieben ist, dient im Falle des Empfangs zugleich zur groben Begrenzung der Empfängerbrandbreite. Derartige Filter sind an sich bekannt sowie auch die hier verwendete Netzankopplung NKE. Ebenso ist es nicht erforderlich, die Tiefpaßfilter TPF und die Sample-and-Hold-Schaltung näher zu beschreiben.

Mit diesem Übertragungssystem ist es möglich, digitale Daten über das Lichtnetz innerhalb eines Gebäudekomplexes zuverlässig zu übertragen, so daß es für die besonderen Anforderungen in einem Intrusionsschutzsystem besonders geeignet ist.

## Patentansprüche

1. Datenübertragungssystem für eine kabellose Gefahrenmeldeanlage mit einer Vielzahl (i) von Raumzentralen (RZi) mit jeweils zugehörigen Gefahrenmeldeeinrichtungen (IRSn, GM) und einer Gebäude-Alarm-Zentrale (GZ), welche über bestehende Licht-Netzleitungen (NL) miteinander verbunden sind,
mit folgenden Merkmalen:
jede Raumzentrale (RZ) weist eine Infrarot-Empfangseinrichtung und eine Netzübertragungseinrichtung (NUE) für ein trägerfrequentes Übertragungssystem mit Phasen-Modulation auf,
wobei die einstellbare Trägerfrequenz von einem Schwingquarz stabilisiert ist und die Übertragung im Zeitmultiplexbetrieb in selektiv wählbaren Frequenz-Kanälen erfolgt,
die Gebäudezentrale weist ein Mikroprozessorsystem (MP) zur Verarbeitung der Gefahrenmeldedaten (GMD) auf,
im jeweiligen Mikroprozessorsystem (MP) wird auch die Datenübertragung und die Signalauswertung durchgeführt,
**dadurch gekennzeichnet**, daß die Netzübertragungseinrichtung (NUE) im wesentlichen folgende Komponenten aufweist:
a) einen Frequenzsynthesizer (FS), der von einem Phased-Looked-Loop-System oder einem Frequenzteiler gebildet und von einem Quarzgenerator synchronisiert ist, wobei die erzeugte Trägerfrequenz (TF) einem Phasenmodulator (PM) und einem Phasensplitter (PSP) zugeführt wird;
b) einen Phasenmodulator (PM), der die Sendedaten (SD) in der Phase und Amplitude moduliert, wobei die Phase und Amplitude von den zu übertragenden Sendedaten abgeleitet sind;
c) einen Sender (SEN), der die modulierten Sendedaten (SDm) vom Modulator (PM) verstärkt und über eine Netzankopplungseinrichtung (NKE), die den Trägerfrequenzbereich von der Netzfrequenz trennt, auf die Licht-Netzleitung (NL) gibt;
d) einen Empfänger (EMP), der mindestens zwei Phasendetektoren (PD1 und PD2) und nachgeschaltete Filter (F) sowie A/D-Wandler (A/D) aufweist und die Daten dem Mikroprozessorsystem (MP) zuführt, wobei die Phasendetektoren jeweils von den modulierten Empfangsdaten (EDm) und von dem Phasensplitter (PSP) mit (Δφ1 - φ2) beaufschlagt sind, wobei beim Eintreten von Übertragungsstörungen eine automatische Frequenz-Störanalyse durch das Mikroprozessorsystem (MP) durchgeführt wird und aufgrund dieser Analyse ein automatischer Wechsel auf den optimalen Frequenz-Kanal erfolgt.

2. Datenübertragungssystem nach Anspruch 1,
**dadurch gekennzeichnet**, daß der Quarzgenerator von dem Mikroprozessor-Quarz (MQ) und einem Frequenzteiler (FT) des Mikroprozessorsystems (MP) gebildet ist.

3. Datenübertragungssystem nach Anspruch 1,
**dadurch gekennzeichnet**, daß die Amplitude vom Mikroprozessorsystem her ein-/ausgeschaltet wird.

4. Datenübertragungssystem nach Anspruch 1,
**dadurch gekennzeichnet**, daß die Amplitude zum Erreichen eines schmalbandigen Sendespektrums eine spezielle Kurvenform erhält.

5. Datenübertragungssystem nach Anspruch 1,
**dadurch gekennzeichnet**, daß die zur Digitalisierung der demodulierten Empfangsdaten (EDX, EDY) erforderlichen Analog-Digital-Wandler (A/D) im Mikroprozessorsystem (MP) integriert sind.

## Claims

1. Data transmission system for a hazard warning installation without cables, having a multiplicity (i) of room control centres (RZi) having respectively associated hazard signalling devices (IRSn, GM) and a building alarm control centre (GZ), which are connected to one another via existing light-network lines (NL), having the following features:
each room control centre (RZ) has an infrared receiving device and a network transmission device (NUE) for a carrier-frequency transmission system using phase modulation,
the adjustable carrier frequency being stabilized by an oscillating crystal and the transmission being carried out in the time-division-multiplex mode in frequency channels which can be chosen selectively,
the building control centre has a microprocessor system (MP) for processing the hazard signalling data (GMD),
the data transmission and the signal evaluation are also carried out in the respective microprocessor system (MP), characterized in that the network transmitting device (NUE) essentially has the following components:
a) a frequency synthesizer (FS) which is formed by a phase-locked loop system or by a frequency divider, and is synchronized by a crystal generator, the carrier frequency (TF) which is produced being supplied to a phase modulator (PM) and to a phase splitter (PSP);
b) a phase modulator (PM), which modulates the phase and amplitude of the transmission data (SD), the phase and amplitude being derived from the transmission data to be transmitted;
c) a transmitter (SEN), which amplifies the modulated transmission data (SDm) from the modulator (PM) and passes said data to the light-network line (NL) via a network coupling device (NKE) which separates the carrier-frequency region from the network frequency;
d) a receiver (EMP) which has at least two phase detectors (PD1 and PD2) and downstream filters (F) as well as A/D converters (A/D) and supplies the data to the microprocessor system (MP), the phase detectors being acted on by (Δψ1 - ψ2) in each case from the modulated received data (EDm) and from the phase splitter (PSP), an automatic frequency interference analysis being carried out by the microprocessor system (MP) if transmission errors occur, and an automatic change to the optimum frequency channel being carried out on the basis of this analysis.

2. Data transmission system according to Claim 1, characterized in that the crystal generator is formed by the microprocessor crystal (MQ) and a frequency divider (FT) of the microprocessor system (MP).

3. Data transmission system according to Claim 1, characterized in that the amplitude is switched on/off by the microprocessor system.

4. Data transmission system according to Claim 1, characterized in that the amplitude is provided with a specific curve shape in order to achieve a narrowband transmission spectrum.

5. Data transmission system according to Claim 1, characterized in that the analog/digital converter (A/D) required to digitize the demodulated received data (EDX, EDY) is integrated in the microprocessor system (MP).

## Revendications

1. Système de transmission de données pour une installation de signalisation de danger, sans câble, comprenant une multiplicité (i) de centraux spatiaux (RZi) auxquels sont associés respectivement des dispositifs de signalisation de danger (IRSn, GM) et un central d'alarme de bâtiment (GZ), qui sont reliés entre eux par l'intermédiaire de lignes existantes d'un réseau de transmission de lumière (NL), présentant les caractéristiques suivantes :
chaque central spatial (RZ) possède un dispositif de réception à infrarouge et un dispositif de transmission de réseau (NUE) pour un système de transmission à fréquence porteuse avec modulation de phase,
la fréquence porteuse réglable étant stablisée par un quartz oscillateur, tandis que la transmission s'effectue dans le fonctionnement à multiplexage temporel dans des canaux de fréquences pouvant être choisis de façon sélective,
le central du bâtiment possédant un système à microprocesseur (MP) pour le traitement des données de signalisation de danger (GMD),
de même la transmission des données et l'évaluation des signaux sont également exécutés dans le système respectif à microprocesseur (MP),
caractérisé par le fait que le dispositif de transmission de réseau (NUE) possède essentiellement les composants suivants :
a) un synthétiseur de fréquence (FS), qui est formé par un système Phased-Locked-Loop ou un diviseur de fréquence et est synchronisé par un générateur à quartz, la fréquence porteuse (TF) produite étant envoyée à un modulateur de phase (PM) et à un diviseur d'amplitude (PSP);
b) un modulateur de phase (PM), qui module la phase et l'amplitude des données d'émission (SD), la phase et l'amplitude étant dérivées des données d'émission devant être transmises;
c) un émetteur (SEN), qui amplifie les données d'émission modulées (SDm) délivrées par le modulateur (PM) et les envoie à la ligne du réseau de lumière (NL) par l'intermédiaire d'un dispositif de couplage de réseau (NKE), qui sépare la gamme de la fréquence porteuse de la fréquence du réseau;
d) un récepteur (EMP) qui possède au moins deux détecteurs de phase (PD1 et PD2) et des filtres aval (F) ainsi qu'un convertisseur analogique/numérique (A/D), et qui envoie les données au système à microprocesseur (MP), le détecteur de phase étant chargé respectivement par les données de réception modulées (EDm) et, par le diviseur de phase (PSP), avec (Δφ1 - φ2), auquel cas, lors de l'apparition de perturbations de transmission, une analyse automatique des perturbations de fréquence est exécutée par le système à microprocesseur (MP) et, sur la base de cette analyse, une commutation automatique sur le canal optimum de fréquence est exécutée.

2. Système de transmission de données suivant la revendication 1, caractérisé par le fait que le générateur à quartz est formé par le quartz (MQ) du microprocesseur et par un diviseur de fréquence (FM) du système à microprocesseur (MP).

3. Système de transmission de données suivant la revendication 1, caractérisé par le fait que l'amplitude est appliquée/supprimée à partir du système à microprocesseur.

4. Système de transmission de données suivant la revendication 1, caractérisé par le fait que l'amplitude présente, pour l'obtention d'un spectre d'émission à bande étroite, une forme de courbe spéciale.

5. Système de transmission de données suivant la revendication 1, caractérisé par le fait que les convertisseurs analogique/numérique (A/D), qui sont nécessaires pour la numérisation des données de réception démodulées (EDX, EDY), sont intégrés dans le système à microprocesseur (MP).
